# EUROPÄISCHE PATENTSCHRIFT

(11) **EP 0 315 813 B1**
(45) Veröffentlichungstag und Bekanntmachung des Hinweises auf die Patenterteilung: **09.12.1992**
(21) Anmeldenummer: 88117523.6
(22) Anmeldetag: 21.10.1988
(51) Int. Cl.: F21V 21/02, A47B 97/00

(54) **Lichtleiste für Schränke, insbesondere für Schlafzimmerschränke**
Lighting-strip for cupboards, especially in bedrooms
Bande lumineuse pour armoires, en particulier pour chambres à coucher

(30) Priorität: 07.11.1987 DE 8714874 U
(43) Veröffentlichungstag der Anmeldung: 17.05.1989
(73) Patentinhaber: WILHELM STALLMANN GMBH & CO. KG, D-32609 Hüllhorst (DE)
(72) Erfinder: Schmitz, Gunther, D-4971 Hüllhorst (DE)
(74) Vertreter: Schirmer, Siegfried, Dipl.-Ing.

(56) Entgegenhaltungen:
- EP-A- 0 170 710
- DE-A- 2 944 967
- DE-A- 3 101 177
- DE-A- 3 439 657
- DE-A- 3 643 075
- US-A- 3 867 621

## Beschreibung

Die Erfindung betrifft eine Lichtleiste für Schränke, insbesondere für Schlafzimmerschränke, mit einer zur Anbringung einer Leuchtstoffröhre dienenden Basisleiste, die unter Verwendung von Dübeln und den Dübeln entsprechend ausgebildeten Aufnahmeelementen am oberen Ende des Schrankes einhäng- und verriegelbar ist, wobei die Leuchtstoffröhre durch eine aus durchsichtigem Material bestehende Abdeckung U-förmigen Querschnitts abgedeckt ist.

Es ist bekannt, bei Schränken für beliebige Verwendung sowie bei Vitrinen eine Beleuchtung anzuordnen. Diese Beleuchtungen sind entweder an einer fest montierten Leiste angeordnet oder in Form von einer Leuchtstoffröhre in seitlichen Halterungen gelagert. Zur Erzielung einer indirekten Beleuchtung und damit zur Vermeidung einer Blendung dienen sogenannte Blend- oder Abschlußelemente. Die bekannten Lichtleisten sind überwiegend innerhalb des Möbelkorpus angeordnet. Eine nachträgliche Anordnung der bekannten Lichtleisten an bereits in Benutzung befindliche Schränke u. ä. ist nicht oder nur mit großem Aufwand möglich. Aber auch bei der Neuanfertigung erfordert der Einbau einer funktionsfähigen Lichtleiste entsprechenden Aufwand.

Eine Lichtleiste nach dem Gattungsbegriff ist aus DE-A-31 01 177 bekannt. Bei dieser bekannten Ausbildung weist ein aus zwei Winkelelementen gebildetes, hohles Basisteil an seiner der Möbelwand zugewandten Rückseite doppelte Schlüssellochöffnungen auf. In diese Öffnungen werden in der Möbelwand befestigte Dübel eingeführt. Durch seitliches Verschieben des Basisteils wird die Leuchte an der Möbelwand im wesentlichen bündig arretiert. Voraussetzung für diese Verbindung ist die Ausbildung der Leuchte als Hohlkörper. Eine zusätzliche Sicherung gegen Ausheben aus der Verbindungsanordnung ist nicht vorhanden.

Aus der US-A-38 67 621 ist eine Ausführung bekannt, bei der in einer profilierten Stahlblechschiene Glühlampen angeordnet sind, wobei die Stahlblechschiene an der Unterseite eines Türrahmens angeschraubt ist und eine Verblendung aufweist.

Der Erfindung liegt die Aufgabe zugrunde, eine Lichtleiste so auszubilden, daß eine relativ einfache Montage gewährleistet und ohne zusätzlichen Aufwand auch eine nachträgliche Anbringung bei bereits fertiggestellten und benutzten Schränken möglich ist.

Diese Aufgabe wird erfindungsgemäß dadurch gelöst, daß auf der Oberseite der Basisleiste ein abgewinkelt verlaufendes Verbindungselement angeschraubt ist, dessen längerer Schenkel auf dem Schrank festlegbar ist und dessen kürzerer Schenkel auf der Innenseite des nach außen weisenden Flansches der Abdeckung anliegt, wobei zwischen dem kürzeren Schenkel und der Abdeckung eine Rastverbindung in Form einer Aufkröpfung und einer Sicke gebildet ist. An den Stirnseiten der Abdeckung kann jeweils ein Abschlußelement angeordnet sein. Vorteilhafterweise liegt das Abschlußelement mit einer Aufkröpfung auf dem unteren Steg der Abdeckung auf. Es besteht die Möglichkeit, ein Abschlußelement mit einem Schalter und das andere Abschlußelement mit einer Steckdose zu versehen. In Ausgestaltung der Erfindung sind alle Teile nach vorn durch eine in die vordere Stirnfläche der Basisleiste einhängbare Verblendung abdeckbar.

Die erfindungsgemäß ausgebildete Lichtleiste wird mit ihren Dübeln als Fertigteil in die Aufnahmeelemente des Schrankes eingehängt und verriegelt und anschließend zur zusätzlichen Sicherung das an der Leiste fest angebrachte Winkelelement auf der Oberseite des Schrankes angeschraubt. Diese Montage ist einfach und zeitsparend, was sich auch auf die Herstellungskosten auswirkt. Da die Aufnahmeelemente des Schrankes bisher zur Einhängung der Verblendung dienten, kann die erfindungsgemäße Lichtleiste auch von einer handwerklich weniger begabten Person an bereits vorhandene Schränke nachgerüstet werden.

Ein Ausführungsbeispiel der Erfindung ist in der Zeichnung dargestellt und wird nachfolgend näher beschrieben. Die einzige Figur zeigt eine perspektivische Darstellung der einzelnen Teile einer Lichtleiste.

Auf der Unterseite einer Leiste 1 ist eine Leuchtstoffröhre 2 mit einer Abdeckung 3 aus durchsichtigem Material, vorzugsweise aus Plexiglas, angeordnet. An den Stirnseiten dieser Abdeckung 3 ist jeweils ein Abschlußelement 4 angeordnet, das zur Seitenarretierung mit einer Aufkröpfung 6 versehen ist. Das Abschlußelement 4 liegt mit der Aufkröpfung 6 auf dem unteren Steg der Abdeckung 3 auf. In die beiden Abschlußelemente 4 einer Lichtleiste sind ein Schalter 5 bzw. eine Steckdose eingebaut.

In der nach vorn weisenden Seitenfläche der Leiste 1 sind Aufnahmeelemente 9 zum Einhängen einer mit Dübeln 10 versehenen Verblendung 11 angeordnet. Identische Dübel 8 sind auch in der nach hinten weisenden Seitenfläche der Leiste 1 eingebracht, die in entsprechende Aufnahmeelemente 7 des Schrankes 12 einhäng- und verriegelbar sind. Dabei besitzen die Aufnahmeelemente 7 des Schrankes 12 und die Aufnahmeelemente 9 in der Leiste 1 identische Formgebung. Die Aufnanmeelemente 7; 9 sind jeweils bündig in dem sie aufnehmenden Schrank 12 bzw. der Leiste 1 angeordnet. Durch die Verblendung 11 sind alle Einzelelemente der Lichtleiste 1 nach vorn abgedeckt, also auch der Schalter 5 und die in der Zeichnung nicht dargestellte Steckdose.

Zur zusätzlichen Halterung ist auf der Oberseite der Leiste 1 ein Winkelelement 13 angeschraubt, dessen verlängerter Schenkel auf dem Schrank 12 festlegbar ist, vorzugsweise durch eine Schraubverbindung 14. Der kürzere Schenkel des Winkelelements 13 liegt auf der Innenseite des äußeren Flansches der Abdeckung 3 an und besitzt eine Aufkröpfung 13', der eine entsprechende Profilierung der Abdeckung 3 zugeordnet ist.

Durch die erfindungsgemäße Lichtleiste wird nicht nur die Vorderseite des Schrankes angeleuchtet, sondern bei geöffneter Schranktür bzw. bei geöffneten Schranktüren auch der Schrankinnenraum ausgeleuchtet.

### Aufstellung der Bezugszeichen:

- 1: Leiste
- 2: Leuchtstoffröhre
- 3: Abdeckung
- 4: Abschlußelement
- 5: Schalter
- 6: Aufkröpfung
- 7: Aufnahmeelement (Schrank)
- 8: Dübel
- 9: Aufnahmeelement (Leiste)
- 10: Dübel
- 11: Verblendung
- 12: Schrank
- 13: Winkelelement
- 13': Aufkröpfung in 13
- 14: Schraubverbindung

## Patentansprüche

1. Lichtleiste für Schränke (12), insbesondere für Schlafzimmerschränke, mit einer zur Anbringung einer Leuchtstoffröhre (2) dienenden Basisleiste (1), die unter Verwendung von Dübeln (8) und den Dübeln (8) entsprechend ausgebildeten Aufnahmeelementen (7) am oberen Ende des Schrankes (12) einhäng- und verriegelbar ist, wobei die Leuchtstoffröhre (2) durch eine aus durchsichtigem Material bestehende Abdeckung (3) U-förmigen Querschnitts abgedeckt ist, dadurch gekennzeichnet, daß auf der Oberseite der Basisleiste (1) ein abgewinkelt verlaufendes Verbindungselement (13) angeschraubt ist, dessen längerer Schenkel auf dem Schrank (12) festlegbar ist und dessen kürzerer Schenkel auf der Innenseite des nach außen weisenden Flansches der Abdeckung (3) anliegt, wobei zwischen dem kürzeren Schenkel und der Abdeckung (3) eine Rastverbindung in Form einer Aufkröpfung (13') und einer Sicke gebildet ist.

2. Lichtleiste nach Anspruch 1, dadurch gekennzeichnet, daß an den Stirnseiten der Abdeckung (3) jeweils ein Abschlußelement (4) angeordnet ist.

3. Lichtleiste nach Anspruch 2, dadurch gekennzeichnet, daß das Abschlußelement (4) mit einer Aufkröpfung (6) auf dem unteren Steg der Abdeckung (3) aufliegt.

4. Lichtleiste nach Anspruch 2 oder 3, dadurch gekennzeichnet, daß ein Abschlußelement (4) mit einem Schalter (5) und das andere Abschlußelement mit einer Steckdose versehen ist.

5. Lichtleiste nach einem der Ansprüche 1 bis 4, dadurch gekennzeichnet, daß alle Teile nach vorn durch eine in die vordere Stirnfläche der Basisleiste (1) einhängbare Verblendung (11) abdeckar sind.

## Claims

1. Strip light for cabinets (12), in particular for bedroom cabinets, with a basic strip (1) for affixing a fluorescent tube (2), which can be suspended and locked at the top end of the cabinet (12) using plugs (8) and mounting elements to correspond to the plugs (7), whereby the fluorescent tube (2) is covered by a cover (3) with a U-shaped cross section and made of transparent material, characterised by the fact that an angled connection element (13) is screwed to the top of the basic strip (1), whose long side can be fixed to the cabinet (12) and whose short side is against the inside of the flange of the cover (3) which faces outwards, whereby there is a notch connection in the form of a shoulder (13') and a bead between the shorter side and the cover (3).

2. Strip light as described in claim 1, characterised by the fact that there is an end element (4) on the face sides of the cover (3).

3. Strip light as described in claim 2, characterised by the fact that the end element (4) is positioned on the bottom strut of the cover (3) by means of a shoulder (6).

4. Strip light as described in claim 2 or 3, characterised by the fact that one end element (4) has a switch (5) and the other end element has a socket.

5. Strip light as described in one of claims 1 to 4, characterised by the fact that all parts can be covered to the front by means of a trim (11) which can be mounted on the front face of the basic strip (1).

## Revendications

1. Planchette lumineuse pour armoires (12), en particulier pour armoires de chambres à coucher, avec une planchette de base (1) servant à fixer un tube luminescent (2), planchette qui peut être accrochée et bloquée à l'extrémité supérieure de l'armoire (12) en utilisant des chevilles (8) et des éléments de réception (7) réalisés en correspondance des chevilles (8) et dont le tube luminescent (2) est recouvert par un cache (3) à section transversale en forme de U et en matériau transparent, caractérisée
- en ce qu'un élément de liaison (13) coudé est vissé sur la face supérieure de la planchette de base (1), élément dont la plus longue branche peut être fixée sur l'armoire (12) et dont la branche plus courte est appliquée sur la face intérieure de la bride regardant vers l'extérieur du cache (3), une liaison d'encliquetage étant réalisée entre la branche plus courte et le cache (3) sous la forme d'une partie coudée (13') et d'une moulure.

2. Planchette lumineuse selon la revendication 1, caractérisée
- en ce qu'un élément d'arrêt (4) est placé sur chacune des faces frontales du cache (3).

3. Planchette lumineuse selon la revendication 2, caractérisée
- en ce que l'élément d'arrêt (4) appuie avec une partie coudée (6) sur l'âme intérieure du cache (3).

4. Planchette lumineuse selon la revendication 2 ou 3, caractérisée
- en ce qu'un élément d'arrêt (4) est muni d'un interrupteur (5) et l'autre élément d'arrêt d'une prise de courant.

5. Planchette lumineuse selon une des revendications 1 à 4, caractérisée
- en ce que toutes les parties peuvent être recouvertes vers l'avant par un écran antiéblouissement (11) pouvant être accroché à la surface frontale avant de la planchette de base (1).
